# EUROPÄISCHE PATENTSCHRIFT

(11) **EP 3 741 550 B1**
(45) Veröffentlichungstag und Bekanntmachung des Hinweises auf die Patenterteilung: **08.01.2025**
(21) Anmeldenummer: 20166948.8
(22) Anmeldetag: 31.03.2020
(51) Int. Cl.: B31F 1/28, B65H 23/032, B65H 23/02

(54) **ANORDNUNG**
ASSEMBLY
AGENCEMENT

(30) Priorität: 23.05.2019 DE 102019207589
(43) Veröffentlichungstag der Anmeldung: 25.11.2020
(73) Patentinhaber: BHS Corrugated Maschinen- und Anlagenbau GmbH, 92729 Weiherhammer (DE)
(72) Erfinder: Gnan, Alfons, 92249 Vilseck (DE); Müller, Florian, 92729 Weiherhammer (DE); Rosemann, Maximilian, 92249 Vilseck (DE)
(74) Vertreter: Rau, Schneck & Hübner Patentanwälte Rechtsanwälte PartGmbB

(56) Entgegenhaltungen:
- EP-A1- 1 757 548
- DE-A1- 102014 207 050
- DE-A1- 3 138 673
- DE-C2- 3 138 673
- JP-A- H08 258 187
- JP-A- S6 255 125
- US-A- 3 152 941
- US-A1- 2007 137 788

## Beschreibung

Die Erfindung betrifft eine Anordnung, die insbesondere Bestandteil einer Wellpappeanlage ist, gemäß dem Oberbegriff des Anspruchs 1. Ferner richtet sich die Erfindung auf eine Wellpappeanlage mit mindestens einer derartigen Anordnung. Die Erfindung ist außerdem auf ein entsprechendes Verfahren gemäß dem Oberbegriff des Anspruchs 11 gerichtet.

Es ist durch offenkundige Vorbenutzung allgemein bekannt, dass bei einer Anordnung mit einer Vorrichtung zum Herstellen einer einseitig kaschierten Wellpappebahn und dieser vorgeordneten Materialbahn-Abrollvorrichtungen die in der Vorrichtung zum Herstellen einer einseitig kaschierten Wellpappebahn eingesetzten Materialbahnen bezüglich ihrer Mitte nacheinander ausgerichtet sein müssen, um eine wirtschaftliche und ressourcenschonende Herstellung der einseitig kaschierten Wellpappebahn zu erlauben. Üblicherweise wird dazu zuerst die zu wellende Materialbahn auf eine Riffelwalze gelegt und bezüglich dieser ausgerichtet. Anschließend wird die andere Materialbahn mittig zu der zu wellenden Materialbahn positioniert. Die Positionierung findet normalerweise händisch an den Abrollvorrichtungen statt. Die Prüfung der korrekten Positionierung der Materialbahnen zueinander mittels eines Bedieners erfolgt dagegen in der Vorrichtung zum Herstellen einer einseitig kaschierten Wellpappebahn. Dieses Vorgehen hat sich in der Praxis bewährt. Jedoch ist dieses mit einem nicht unerheblichen Arbeitsaufwand verbunden. Ferner erfordert dieses Erfahrung und Geschick.

Aus der DE 31 38 673 A1 ist eine gattungsgemäße Wellpappeanlage bekannt, bei welcher eine Justierung einer Bahnposition an einer Deckbahn-Splicevorrichtung und/oder Kaschierbahn-Splicevorrichtung erfolgt. Die jeweilige Splicevorrichtung umfasst eine Rollenaufnahme mit Tragarmen, die imstande sind, eine Rolle zu tragen, und gemeinsam motorisch verstellbar sind, um die ablaufende Bahn zu justieren. Der Zwischenbahn und Deckbahn ist jeweils ein Kantendetektor zugeordnet. Eine Recheneinheit empfängt Signale der Kantendetektoren. Die Qualität der mit dieser Wellpappeanlage erzeugbaren Wellpappe ist immer wieder nicht zufriedenstellend.

Aus der US 2007/0137788 A1 ist eine Anordnung zur Positionssteuerung von einer oder mehreren Bahnen, insbesondere zur Herstellung von Wellpappe, bekannt. Eine erste Positionsinformation für eine oder mehrere Bahnen stromabwärts zu einer Positions-Handhabungsvorrichtung wird detektiert. Die Position einer Bahn wird als Referenzparameter für die Steuerung der anderen Bahn genommen. Eine zweite Positionsinformation für eine oder mehrere Bahnen kann im Bereich der Positions-Handhabungsvorrichtung bestimmt werden. Auch hier ist die Qualität der erzeugbaren Wellpappe nicht immer optimal.

Die EP 1 757 548 A1 offenbart Vorrichtungen zum Herstellen einseitig kaschierter Wellpappebahnen aus zwei Bahnen. Eine Bahn-Positionierungs-Einstelleinrichtung ist mit einem Verlagerungsmittel/n zum Ändern einer Verlaufsposition von mindestens einer der zwei Bahnen ausgestattet. Ein Positions-Detektierungsmittel detektiert die Positionen in einer Breitenrichtung der beiden Bahnen. In Abhängigkeit des Detektionsergebnisses steuert ein Steuermittel automatisch das Verlagerungsmittel, sodass eine der Bahnen innerhalb der anderen Bahn angeordnet ist. Die Qualität der erzeugbaren einseitig kaschierten Wellpappebahnen bzw. Wellpappe ist immer wieder nicht zufriedenstellend.

Die DE 10 2014 207 050 A1 offenbart eine Splicevorrichtung mit einem Speicherwagen, der mindestens eine verkippbare bzw. auslenkbare Umlenkwalze hat. Zum Detektieren eines Verlaufs einer ersten Materialbahn ist eine erste Sensoranordnung vorgesehen, die einer Wellpappe-Produktionsvorrichtung vorgeordnet ist. Eine zweite Sensoranordnung ist einer zweiten Materialbahn zugeordnet. Eine Informationsverarbeitungseinrichtung empfängt entsprechende Lageinformationen. Die Umlenkwalze ist entsprechend verkippbar.

Eine aus der US 3 152 941 bekannte Wellpappeanlage umfasst zur Ausrichtung von Seitenrändern von Bahnen nacheinander Kanten-Betätigungseinrichtungen mit jeweils einer Kanten-Sensoreinrichtung, einem Regler und einem Fluiddruckaktuator. Falls eine neue Rolle zu einer Wellpappe-Herstellungsvorrichtung seitlich versetzt zu einem Steuerbereich geführt wird, betätigt ein Mikroschalter Motoren, um die Rolle zu einer Position innerhalb des Steuerbereichs zu verstellen.

Aus der JP S62-55125 A ist eine Vorrichtung zum Herstellen einer einseitig kaschierten Wellpappebahn bekannt, die Detektoren zum Detektieren linker und rechter Papierränder von Bahnen umfasst. Die Position eines Papierrands und die Position eines Leimdamms werden verglichen. In Abhängigkeit einer festgestellten Abweichung wird der Leimdamm verlagert.

Aus der JP H08-258187 A ist eine Vorrichtung zum Herstellen einer einseitig kaschierten Wellpappebahn bekannt. Leimdämme werden in Abhängigkeit einer detektierten Bahnbreite automatisch gegebenenfalls verstellt.

Der Erfindung liegt die Aufgabe zugrunde, eine Anordnung zu schaffen, die die Nachteile des Stands der Technik überwindet. Insbesondere soll eine Anordnung bereitgestellt werden, die besonders benutzerfreundlich und wirtschaftlich ist. Eine entsprechende Wellpappeanlage und ein entsprechendes Verfahren sollen außerdem geliefert werden.

Diese Aufgabe wird erfindungsgemäß durch die in den Hauptansprüchen 1, 10 und 11 angegebenen Merkmale gelöst. Der Kern der Erfindung liegt in dem Einsatz von Querpositions-Erfassungseinrichtungen, die stromaufwärts zu der Riffeleinrichtung bzw. Anpresseinrichtung angeordnet sind und, beispielsweise im Produktionsbetrieb der Anordnung oder bei deren Anfahren, die Querpositionen der Materialbahnen erfassen. Die Querpositions-Erfassungseinrichtungen sind bevorzugt stromabwärts zu den Abrollvorrichtungen bzw. deren jeweiligen Verbindeanordnung angeordnet. Die Signalverarbeitungseinheit verarbeitet die mit den Querpositionen der Materialbahnen korrelierenden Querpositions-Signale der Querpositions-Erfassungseinrichtungen. Bei einer festgestellten Abweichung gegenüber einem bzw. über ein/en Sollwert(intervall) hinaus veranlasst die Signalverarbeitungseinheit eine Verlagerung der zweiten Materialbahn in ihrer Querrichtung in der Vorrichtung zum Herstellen einer einseitig kaschierten Wellpappebahn, sodass dort die Querabweichung zwischen der ersten Materialbahn und der zweiten Materialbahn sich reduziert bzw. Null wird. Die Signalverarbeitungseinheit ist im Stande, eine Verlagerung der zweiten Materialbahn in der Vorrichtung zum Herstellen einer einseitig kaschierten Wellpappebahn gegebenenfalls aus ihrer Istlage bzw. -position in ihre Solllage bzw. -position zu veranlassen.

Die zweite Abrollvorrichtung ist beispielsweise im Stande, die zweite Materialbahn derart zu beeinflussen, wie zu verschieben bzw. in deren Querrichtung auszulenken, dass sie sich entsprechend in der Vorrichtung zum Herstellen einer einseitig kaschierten Wellpappebahn verlagert. Es ist zweckmäßig, wenn dazu eine entsprechende Verstellung der zweiten Materialbahn und/oder der mindestens einen zweiten Materialbahnrolle in der Vorrichtung zum Herstellen einer einseitig kaschierten Wellpappebahn erfolgt. Vorzugsweise ist dazu mindestens eine Einrichtung der zweiten Abrollvorrichtung entsprechend verlagerbar. Beispielsweise erfolgt bei einer Querverlagerung der zweiten Materialbahn in der Vorrichtung zum Herstellen einer einseitig kaschierten Wellpappebahn eine Verlagerung derselben längs mindestens einer Walze, wie Riffelwalze, Leimauftragswalze und/oder Anpress-Walze, der Vorrichtung zum Herstellen einer einseitig kaschierten Wellpappebahn.

Die zweite Abrollvorrichtung rollt die zweite Materialbahn entsprechend einer Soll-Vorgabe derart ab, dass diese in der Vorrichtung zum Herstellen einer einseitig kaschierten Wellpappebahn beispielsweise im Wesentlichen deckungsgleich mit der ersten Materialbahn bzw. mittig mit dieser bezüglich deren Querrichtung verbindbar ist. Die Materialbahnen haben dann keine Querabweichung bzw. eine Querabweichung zueinander, die innerhalb eines Sollwerts liegt. Ein nachträglicher Randbeschnitt einer beidseitig kaschierten Wellpappebahn ist so minimierbar bzw. gänzlich überflüssig.

Die Riffeleinrichtung umfasst günstigerweise eine erste Riffelwalze und eine benachbart zu dieser angeordnete zweite Riffelwalze, die zum Durchführen und Riffeln der ersten Materialbahn einen Riffelspalt ausbilden. Die Drehachsen bzw. Längsmittelachsen der Riffelwalzen verlaufen bevorzugt parallel zueinander. Die erste und/oder zweite Riffelwalze ist vorzugsweise beheizbar.

Die Leimauftragseinrichtung weist bevorzugt einen Leimbehälter und eine Leimauftragswalze auf. Es ist zweckmäßig, wenn die Leimauftragswalze mit der ersten Riffelwalze einen Leimspalt zum Durchführen und Beleimen der Wellbahn ausbildet. Es ist von Vorteil, wenn die Leimauftragswalze den in dem Leimbehälter befindlichen Leim auf Spitzen der Wellung der Wellbahn aufträgt. Die Leimauftragseinrichtung ist der Riffeleinrichtung in Förderrichtung der Wellbahn nachgeordnet.

Die Anpresseinrichtung ist bevorzugt als Anpressbandeinrichtung ausgebildet, die günstigerweise mindestens zwei Anpressband-Umlenkwalzen und ein um die Anpressband-Umlenkwalzen geführtes, endloses Anpressband aufweist. Das Anpressband drückt vorzugsweise gegen die zweite Materialbahn, die wiederum gegen die mit Leim versehene, an der ersten Riffelwalze anliegende endlose Wellbahn gepresst wird. Die Anpresseinrichtung ist der Riffeleinrichtung in Förderrichtung der Wellbahn nachgeordnet.

Es ist zweckmäßig, wenn die erste Querpositions-Erfassungseinrichtung berührungslos arbeitet. Sie ist vorzugsweise im Stande, die aktuelle Lage bzw. den aktuellen Verlauf der ersten Materialbahn in deren Querrichtung, vorzugsweise kontinuierlich, zu erfassen. Die erste Querpositions-Erfassungseinrichtung ist beispielsweise im Stande, eine Lage bzw. einen Verlauf von mindestens einem äußeren Seiten- bzw. Längsrand bzw. -kante der ersten Materialbahn direkt zu erfassen. Die erste Querpositions-Erfassungseinrichtung ist beispielsweise als Lichtgitter, Sensor, Kamera, Ultraschall-Erfassungseinrichtung oder Infrarot-Erfassungseinrichtung ausgeführt.

Die zweite Querpositions-Erfassungseinrichtung ist günstigerweise wie die erste Querpositions-Erfassungseinrichtung ausgebildet. Es ist zweckmäßig, wenn die zweite Querpositions-Erfassungseinrichtung berührungslos arbeitet. Sie ist vorzugsweise im Stande, die aktuelle Lage bzw. den aktuellen Verlauf der zweiten Materialbahn in deren Querrichtung, vorzugsweise kontinuierlich, zu erfassen. Die zweite Querpositions-Erfassungseinrichtung ist beispielsweise im Stande, eine Lage bzw. einen Verlauf von mindestens einem äußeren Seiten- bzw. Längsrand bzw. -kante der zweiten Materialbahn direkt zu erfassen. Die zweite Querpositions-Erfassungseinrichtung ist beispielsweise als Lichtgitter, Sensor, Kamera, Ultraschall-Erfassungseinrichtung oder Infrarot-Erfassungseinrichtung ausgeführt.

Die Querpositions-Signale sind vorzugsweise elektrische Signale.

Die Signalverarbeitungseinheit ist vorzugsweise eine elektrische, bevorzugter elektronische, Signalverarbeitungseinheit. Sie ist beispielsweise als Steuer- und/oder Regeleinheit ausgeführt.

Die Signalverbindung zwischen der ersten Querpositions-Erfassungseinrichtung und der Signalverarbeitungseinheit ist vorzugsweise drahtlos oder drahtgebunden ausgeführt. Die Signalverbindung zwischen der zweiten Querpositions-Erfassungseinrichtung und der Signalverarbeitungseinheit ist günstigerweise drahtlos oder drahtgebunden ausgeführt. Auch die Signalverbindung zwischen der zweiten Abrollvorrichtung und der Signalverarbeitungseinheit ist bevorzugt drahtlos oder drahtgebunden ausgeführt.

Die Riffelwalze ist äußerst funktionssicher. Es ist zweckmäßig, wenn die äußeren bzw. außenseitigen Nuten mit mindestens einer Unterdruckquelle in Strömungsverbindung stehen, damit die erste Materialbahn an der Riffelwalze gehalten ist und sauber in Vertiefungen deren Riffelung liegt. Äußere Nuten sind bevorzugt längs der Riffelwalze beabstandet zueinander angeordnet. Diese äußeren Nuten der Riffelwalze verlaufen bevorzugt gleichmäßig beabstandet zueinander. Die äußeren Nuten sind vorzugsweise nach radial außen offen. Sie laufen zumindest bereichsweise um eine Längsmittelachse der Riffelwalze und haben vorzugsweise eine einheitliche Breite. Sie schneiden bevorzugt, beispielsweise senkrecht oder schräg, eine Riffelung dieser Riffelwalze, die bevorzugt abwechselnd Riffelzähne und Riffeltäler aufweist. Die äußeren Nuten sind vorzugsweise als Ringnuten ausgeführt. Sie bilden vorzugsweise Saugnuten. Es ist von Vorteil, wenn die Signalverarbeitungseinheit den Verlauf bzw. die Position der äußeren Nuten, insbesondere deren Position in Bezug auf eine Längserstreckung, der eingesetzten Riffelwalze kennt. Beispielsweise greift die Signalverarbeitungseinheit dazu auf eine Datenbank oder auf, zum Beispiel externe, Daten zu der Riffelwalze zurück. Bevorzugt wird die Position der äußeren Nuten aus einer die mindestens eine Riffelwalze tragenden Riffelwalzenkassette ausgelesen. Diese Ausrichtung der ersten Materialbahn gegenüber der Riffelwalze erfolgt insbesondere bei Inbetriebnahme der Anordnung. Sie wird bevorzugt im Produktionsbetrieb beibehalten. Vorzugsweise sind beide Seitenkanten der ersten Materialbahn dann beabstandet zu den äußeren Nuten angeordnet. Die, insbesondere seitlich bzw. in Längsrichtung der Riffelwalze, beabstandete Anordnung der Seiten- bzw. Längskanteln der ersten Materialbahn zu den äußeren Nuten der Riffelwalze führt zu einer besonders hochwertigen einseitig kaschierten Wellpappebahn.

Die Anordnung ist bevorzugt Bestandteil einer Wellpappeanlage. Aus der einseitig kaschierten Wellpappebahn ist vorzugsweise eine beidseitig kaschierte Wellpappebahn herstellbar.

Weitere vorteilhafte Ausgestaltungen der Erfindung sind in den Unteransprüchen angegeben.

Die Anordnung gemäß dem Unteranspruch 2 ist äußerst funktionssicher.

Auch die Anordnung gemäß dem Unteranspruch 3 ergibt eine besonders funktionssichere Anordnung.

Die Anordnung gemäß dem Unteranspruch 4 ist äußerst wirtschaftlich. Günstigerweise ist auch die erste Materialbahn endlos. Es ist zweckmäßig, wenn die einseitig kaschierte Wellpappebahn ebenfalls endlos ist.

Es ist von Vorteil, wenn die zweite Abrollvorrichtung zwei Abrolleinrichtungen zum Abrollen von zwei endlichen zweiten Materialbahnen von zwei zweiten Materialbahnrollen umfasst. Günstigerweise hat die zweite Abrollvorrichtung eine Verbindeanordnung zum Verbinden der endlichen zweiten Materialbahnen zu einer endlosen zweiten Materialbahn. Es ist von Vorteil, wenn die Verbindeanordnung eine erste Vorbereitungseinheit, eine zweite Vorbereitungseinheit, eine erste Verbindeeinheit zum Verbinden eines Bahnendes einer endlichen zweiten Materialbahn mit einem Bahnanfang der anderen endlichen zweiten Materialbahn und eine Tischeinrichtung zum Zusammenwirken mit den Vorbereitungseinheiten und den Verbindeeinheiten umfasst.

Es ist zweckmäßig, wenn die mindestens eine Aufnahmeeinrichtung gemäß dem Unteranspruch 5 mindestens ein Aufnahmeteil bzw. Halteteil, wie Stange, Dorn, Konus oder dergleichen, umfasst, das vorzugsweise in eine zentrale Öffnung der mindestens einen zweiten Materialbahnrolle zumindest eingreift. Es ist von Vorteil, wenn die mindestens eine Aufnahmeeinrichtung aus ihrer Grundstellung bzw. Neutralstellung quer verschiebbar und/oder, beispielsweise um eine vertikale Schwenkachse, verkippbar bzw. schräg stellbar ist. In der Grundstellung der mindestens einen Aufnahmeeinrichtung rollt die zweite Abrollvorrichtung die zweite Materialbahn normal ab. Ein entsprechendes Verlagern, wie Verschieben bzw. Verkippen, der mindestens einen Umlenkwalze aus der Grundstellung gegenüber der zweiten Materialbahn führt zu einer Veränderung der Verlaufsrichtung der zweiten Materialbahn in deren Querrichtung.

Der Materialbahn-Speicherwagen gemäß dem Unteranspruch 6 ermöglicht ein unterbrechungsfreies Fördern der zweiten Materialbahn. Er ist dazu vorzugsweise längs einer Materialbahn-Speicherwagen-Bahn bzw. - Führung verlagerbar. Ferner ist der Materialbahn-Speicherwagen aus seiner Grundstellung bzw. Neutralstellung mindestens teilweise quer verschiebbar und/oder, beispielsweise um eine vertikale Schwenkachse, verkippbar bzw. verschwenkbar bzw. schräg stellbar. Der Materialbahn-Speicherwagen weist vorzugsweise mindestens eine Umlenkwalze zur Umlenkung der zweiten Materialbahn auf. Die mindestens eine Umlenkwalze ist insbesondere aus einer Grundstellung bzw. Neutralstellung quer verschiebbar und/oder, beispielsweise um eine vertikale Schwenkachse, verkippbar bzw. verschwenkbar bzw. schräg stellbar. Ein entsprechendes Verlagern, wie Verschieben bzw. Verkippen, der mindestens einen Umlenkwalze aus der Grundstellung gegenüber der zweiten Materialbahn führt zu einer Veränderung der Verlaufsrichtung der zweiten Materialbahn in deren Querrichtung.

Gemäß dem Unteranspruch 7 verstellt, wie regelt, die Signalverarbeitungseinheit gegebenenfalls die zweite Materialbahn in ihrer Querposition nach der ersten Querposition der ersten Materialbahn. Die erste Materialbahn bildet so günstigerweise eine Master-Materialbahn, während die zweite Materialbahn bevorzugt eine Slave-Materialbahn bildet. Analog bildet die erste Abrollvorrichtung bevorzugt eine Master-Abrollvorrichtung, während die zweite Abrollvorrichtung vorzugsweise eine Slave-Abrollvorrichtung bildet. Eine umgekehrte Ausgestaltung ist alternativ möglich.

Die Anordnung gemäß dem Unteranspruch 8 ist besonders funktionssicher. Die Mitte der ersten Materialbahn bezogen auf deren Querrichtung liegt bevorzugt zwischen einander gegenüberliegenden Längs- bzw. Seitenkanten der ersten Materialbahn vor. Die Mitte der zweiten Materialbahn bezogen auf deren Querrichtung liegt bevorzugt zwischen einander gegenüberliegenden Längs- bzw. Seitenkanten der zweiten Materialbahn vor. Es liegt vorzugsweise eine Mittenregelung vor. Bei einer festgestellten Querabweichung liegt die Differenz über einem maximalen Sollwert.

Die Anordnung gemäß dem Unteranspruch 9 ist besonders benutzerfreundlich. Eine händische Verstellung des mindestens einen Leimdamms längs einer Leimauftragswalze ist hinfällig. Bei einer festgestellten Querabweichung der ersten und/oder zweiten Materialbahn wird der mindestens eine Leimdamm vorzugsweise in Abhängigkeit der Querabweichung verstellt bzw. nachgestellt.

Die hier verwendeten Ausdrücke "vorgeordnet", "nachgeordnet", "stromaufwärts", "stromabwärts" oder dergleichen beziehen sich insbesondere auf die Förderrichtung der jeweiligen Materialbahn. Die Querrichtung der jeweiligen Materialbahn ist insbesondere senkrecht zu deren Förderrichtung orientiert. Sie erstreckt sich vorzugsweise über eine Breite der Materialbahn und kann auch als Breitenrichtung der Materialbahn bezeichnet werden. Die Querrichtung verläuft senkrecht zu den einander gegenüberliegenden Längs- bzw. Seitenkanten der jeweiligen Materialbahn.

Nachfolgend wird unter Bezugnahme auf die beigefügte Zeichnung eine bevorzugte Ausführungsform der Erfindung beispielhaft beschrieben. Dabei zeigen:
- Fig. 1: eine vereinfachte Seitenansicht einer erfindungsgemäßen Anordnung,
- Fig. 2: eine perspektivische detaillierte Ansicht eines unteren Teils einer in Fig. 1 in der Gesamtheit veranschaulichten Spleißvorrichtung, und
- Fig. 3: eine vereinfachte Teilansicht der in Fig. 1 gezeigten Vorrichtung zum Herstellen einer einseitig kaschierten Wellpappebahn, die die Anordnung der Materialbahnen in der Vorrichtung zum Herstellen einer einseitig kaschierten Wellpappebahn und der Leimdämme veranschaulicht

Zunächst bezugnehmend auf Fig. 1, umfasst eine Wellpappeanlage (nicht in ihrer Gesamtheit dargestellt) eine Vorrichtung 1 zum Herstellen einer einseitig kaschierten, endlosen Wellpappebahn, die imstande ist, eine einseitig kaschierte, endlose Wellpappebahn 2 zu erzeugen.

Der Vorrichtung 1 zum Herstellen einer einseitig kaschierten, endlosen Wellpappebahn sind eine Zwischenbahn-Spleißvorrichtung 3 und eine Deckbahn-Spleißvorrichtung 4 vorgeordnet.

Die Zwischenbahn-Spleißvorrichtung 3 umfasst zum Abrollen einer endlichen ersten Zwischenbahn 5 von einer ersten Zwischenbahnrolle 6 eine erste Abrolleinrichtung 7 und zum Abrollen einer endlichen zweiten Zwischenbahn von einer zweiten Zwischenbahnrolle 8 eine zweite Abrolleinrichtung 9. Die endliche erste Zwischenbahn 5 und die endliche zweite Zwischenbahn werden zum Bereitstellen einer endlosen Zwischenbahn 10 mittels einer Verbinde- und Schneideanordnung 11 der Zwischenbahn-Spleißvorrichtung 3 miteinander verbunden. Die Zwischenbahn 5, 10 bildet eine erste Materialbahn.

Die Deckbahn-Spleißvorrichtung 4 ist entsprechend der Zwischenbahn-Spleißvorrichtung 3 ausgebildet. Diese umfasst zum Abrollen einer endlichen ersten Deckbahn von einer ersten Deckbahnrolle 12 eine dritte Abrolleinrichtung 13 und zum Abrollen einer endlichen zweiten Deckbahn 14 von einer zweiten Deckbahnrolle 15 eine vierte Abrolleinrichtung 16. Die endliche erste Deckbahn und die endliche zweite Deckbahn 14 werden zum Bereitstellen einer endlosen Deckbahn 17 mittels einer Verbinde- und Schneideanordnung 18 der Deckbahn-Spleißvorrichtung 4 miteinander verbunden. Die Deckbahn 14, 17 bildet eine zweite Materialbahn.

Die endlose Zwischenbahn 10 wird über eine Umlenkwalze 19 in einer ersten Förderrichtung 33 der Vorrichtung 1 zum Herstellen einer einseitig kaschierten, endlosen Wellpappebahn zugeführt, während die endlose Deckbahn 17 über eine Heizeinrichtung 20 in einer zweiten Förderrichtung 34 der Vorrichtung 1 zum Herstellen einer einseitig kaschierten, endlosen Wellpappebahn zugeführt wird.

Die Vorrichtung 1 zum Herstellen einer einseitig kaschierten, endlosen Wellpappebahn umfasst zum Erzeugen einer eine Wellung aufweisenden, endlosen Wellbahn aus der endlosen Zwischenbahn 10 eine Riffeleinrichtung 21 mit einer ersten Riffelwalze 22 und einer zweiten Riffelwalze 23. Die Riffelwalzen 22, 23 sind benachbart zueinander angeordnet. Sie bilden zum Durchführen und Riffeln der endlosen Zwischenbahn 10 einen Riffelspalt aus. Die Riffelwalzen 22, 23 sind drehbar bzw. drehantreibbar gelagert. Die Drehachsen der Riffelwalzen 22, 23 verlaufen parallel zueinander.

Zum Verbinden der endlosen Deckbahn 17 mit der endlosen gewellten Zwischenbahn bzw. Wellbahn 10 zu der einseitig kaschierten, endlosen Wellpappebahn 2 weist die Vorrichtung 1 zum Herstellen einer einseitig kaschierten, endlosen Wellpappebahn eine Leimauftragseinrichtung 24 auf, die günstigerweise eine Leimauftragswalze 25, eine Leimdosierwalze 26 und einen Leimbehälter 27 umfasst. Zum Durchführen und Beleimen der endlosen Wellbahn 10 bildet die Leimauftragswalze 25 mit der ersten Riffelwalze 22 einen Leimspalt aus. Der sich in dem Leimbehälter befindliche Leim wird über die Leimauftragswalze 25 auf Spitzen der Wellung der endlosen Wellbahn 10 aufgetragen. Die Leimdosierwalze 26 liegt gegen die Leimauftragswalze 25 an und dient zum Ausbilden einer gleichmäßigen Leimschicht auf der Leimauftragswalze 25.

Die glatte endlose Deckbahn 17 wird anschließend mit der mit Leim aus dem Leimbehälter 27 versehenen, endlosen Wellbahn 10 in der Vorrichtung 1 zum Herstellen einer einseitig kaschierten, endlosen Wellpappebahn zusammengefügt. Zum Anpressen der endlosen Deckbahn 17 gegen die mit Leim versehene, endlose Wellbahn 10, die wiederum bereichsweise an der ersten Riffelwalze 22 anliegt, hat die Vorrichtung 1 zum Herstellen einer einseitig kaschierten, endlosen Wellpappebahn eine Anpressbandeinrichtung 28. Die Anpressbandeinrichtung 28 ist oberhalb der ersten Riffelwalze 22 angeordnet. Sie hat mindestens zwei beabstandet zueinander angeordnete Anpressband-Umlenkwalzen 29 und ein endloses Anpressband 30, das um die Anpressband-Umlenkwalzen 29 geführt ist. Die erste Riffelwalze 22 greift in einen Raum zwischen den Anpressband-Umlenkwalzen 29 bereichsweise von unten ein, wodurch das Anpressband 30 durch die erste Riffelwalze 22 umgelenkt wird. Das Anpressband 30 drückt gegen die endlose Deckbahn 17, die wiederum gegen die mit Leim versehene, an der ersten Riffelwalze 22 anliegende, endlose Wellbahn 10 gepresst wird.

Zum Zwischenspeichern und Puffern der einseitig kaschierten, endlosen Wellpappebahn 2 wird diese über eine Hochtransporteinrichtung 31 einer Speichervorrichtung 32 der Wellpappeanlage zugeführt, wo diese Schleifen ausbildet.

Die Wellpappeanlage umfasst außerdem eine Kaschierbahn-Spleißvorrichtung (nicht dargestellt), die entsprechend der Zwischenbahn-Spleißvorrichtung 3 bzw. Deckbahn-Spleißvorrichtung 4 ausgeführt ist. Die Kaschierbahn-Spleißvorrichtung ist im Stande, eine endlose Kaschierbahn zu erzeugen.

Stromabwärts zu der Speichervorrichtung 32 und der Kaschierbahn-Spleißvorrichtung hat die Wellpappeanlage eine Vorheizvorrichtung (nicht dargestellt) mit zwei übereinander angeordneten Vorheizwalzen. Der Vorheizvorrichtung werden die einseitig kaschierte, endlose Wellpappebahn 2 und die endlose Kaschierbahn zugeführt, die die jeweilige Vorheizwalze bereichsweise umfangsseitig umschlingen.

Stromabwärts zu der Vorheizvorrichtung hat die Wellpappeanlage ein Leimwerk (nicht dargestellt) mit einer Beleimungswalze, die teilweise in ein Leimbad eingetaucht ist. An der Beleimungswalze liegt eine Leimdosierwalze an, um eine gleichmäßige Leimschicht auf der Beleimungswalze auszubilden. Die einseitig kaschierte, endlose Wellpappebahn 2 befindet sich mit ihrer Wellbahn 10 mit der Beleimungswalze in Kontakt, sodass die Wellung dieser Wellbahn 10 mit Leim aus dem Leimbad versehen wird.

Stromabwärts zu dem Leimwerk hat die Wellpappeanlage eine Heiz-Andrückvorrichtung (nicht dargestellt), die einen horizontal verlaufenden Heiztisch umfasst. Benachbart zu dem Heiztisch ist ein um Führungswalzen geführter, endloser Andrückgurt angeordnet. Zwischen dem Andrückgurt und dem Heiztisch ist ein Andrückspalt ausgebildet, durch den die einseitig kaschierte, endlose Wellpappebahn 2 und die endlose Kaschierbahn unter Bildung einer endlosen, dreilagigen Wellpappebahn geführt sind. Die endlose Wellbahn bzw. Zwischenbahn 10 befindet sich zwischen der endlosen Deckbahn 17 und der endlosen Kaschierbahn.

Stromabwärts zu der Heiz-Andrückvorrichtung weist die Wellpappeanlage eine Längsschneide-/Rillvorrichtung (nicht dargestellt) zum Längsschneiden und Rillen der endlosen, dreilagigen Wellpappebahn. In der Längsschneide-/Rillvorrichtung sind aus der endlosen, dreilagigen Wellpappebahn endlose Teilbahnen erzeugbar, die anfangs noch nebeneinander verlaufen.

Stromabwärts zu der Längsschneide-/Rillvorrichtung hat die Wellpappeanlage eine Weiche (nicht dargestellt), um die Teilbahnen in verschiedene Ebenen zu fördern.

Stromabwärts zu der Weiche hat die Wellpappeanlage eine Querschneidevorrichtung (nicht dargestellt) mit übereinander angeordneten Querschneideeinrichtungen. Die Querschneideeinrichtungen erzeugen Wellpappebögen aus den Teilbahnen.

Stromabwärts zu den Querschneideeinrichtungen hat die Wellpappeanlage eine Stapelvorrichtung (nicht dargestellt), die die Wellpappebögen stapelt.

Nachfolgend wird, auch unter Bezugnahme auf Fig. 2, die Deckbahn-Spleißvorrichtung 4 detaillierter beschrieben. Die Zwischenbahn-Spleißvorrichtung 3 ist beispielsweise identisch ausgeführt.

Die Deckbahn-Spleißvorrichtung 4 weist ein Grundgestell 35 mit zwei Grundgestell-Sockeln 36, zwei Grundgestell-Ständern 37 und zwei Grundgestell-Trägern 38 auf. Die Grundgestell-Sockel 36 sind an einem Boden bzw. Untergrund befestigt. Auf jedem Grundgestell-Sockel 36 ist ein Grundgestell-Ständer 37 angeordnet. Jeder Grundgestell-Ständer 37 erstreckt sich vertikal bzw. senkrecht zu dem Boden. Jeder Grundgestell-Träger 38 ist an einem dem zugehörigen Grundgestell-Sockel 36 gegenüberliegenden Ende des Grundgestell-Ständers 37 angeordnet und verläuft parallel zu dem Boden. Die Grundgestell-Träger 38 tragen eine Spleißeinrichtung der Deckbahn-Spleißvorrichtung 4.

An den Grundgestell-Sockeln 36 ist eine längliche erste Traganordnung 39 gelagert. Die erste Traganordnung 39 erstreckt sich zwischen den Grundgestell-Sockeln 36 und senkrecht zu einer Längserstreckung der Wellpappeanlage. Sie trägt die dritte Abrolleinrichtung 13 und verläuft horizontal. Die erste Traganordnung 39 ist im Wesentlichen zylindrisch.

Die dritte Abrolleinrichtung 13 weist zwei erste Tragarme 40 auf, die längs der ersten Traganordnung 39 angeordnet sind und jeweils ein erstes Aufnahmeteil 41 tragen. Gemäß Fig. 1 sind die ersten Aufnahmeteile 41 in eine zentrale Öffnung der ersten Deckbahnrolle 12 geführt und drehbar gelagert. Sie greifen von den beiden Stirnseiten in die erste Deckbahnrolle 12 ein und bilden eine erste Aufnahmeeinrichtung. Eine Längsmittelachse der ersten Deckbahnrolle 12 verläuft parallel zu der ersten Traganordnung 39.

Die ersten Tragarme 40 sind längs der ersten Traganordnung 39 relativ zueinander verschiebbar, damit unterschiedlich breite erste Deckbahnrollen 12 aufnehmbar sind. Dazu hat die Deckbahn-Spleißvorrichtung 4 eine erste Kolben-Zylinder-Einheit 42, die in ihrer Länge veränderbar ist und an die ersten Tragarmen 40 angeschlossen ist. Die erste Kolben-Zylinder-Einheit 42 arbeitet vorzugsweise hydraulisch. Die ersten Tragarme 40 sind außerdem längs der ersten Traganordnung 39 gemeinsam einheitlich verschiebbar, was zu einer Verschiebung der ersten Deckbahnrolle 12 längs deren Längsmittelachse bzw. der von dieser abgerollten endlichen ersten Deckbahn in deren Querrichtung führt. Die ersten Tragarme 40 sind gemeinsam um die erste Traganordnung 39 verschwenkbar, die eine horizontal verlaufende Schwenkachse vorgibt. Ein derartiges Verschwenken erfolgt beispielsweise beim Aufnehmen oder Abgeben der ersten Deckbahnrolle 12. Die ersten Tragarme 40 sind außerdem um die erste Traganordnung 39 relativ zueinander verschwenkbar, was eine Verkippung der ersten Deckbahnrolle 12 und somit eine Auslenkung der endlichen ersten Deckbahn bzw. endlosen Deckbahn 17 in ihrer Querrichtung ermöglicht.

An den Grundgestell-Sockeln 36 ist außerdem eine längliche zweite Traganordnung 43 gelagert. Die zweite Traganordnung 43 erstreckt sich zwischen den Grundgestell-Sockeln 36 und senkrecht zu einer Längserstreckung der Wellpappeanlage. Sie verläuft parallel zu der ersten Traganordnung 39. Sie trägt die vierte Abrolleinrichtung 16 und verläuft horizontal. Die dritte Abrolleinrichtung 13 und vierte Abrolleinrichtung 13, 16 sind relativ zu dem Grundgestell-Träger 38 einander gegenüberliegend angeordnet. Die zweite Traganordnung 43 ist im Wesentlichen zylindrisch.

Die vierte Abrolleinrichtung 16 weist zwei zweite Tragarme 44 auf, die längs der zweiten Traganordnung 43 angeordnet sind und jeweils ein zweites Aufnahmeteil 45 tragen. Gemäß Fig. 1 sind die zweiten Aufnahmeteile 45 in eine zentrale Öffnung der zweiten Deckbahnrolle 15 geführt und drehbar gelagert. Sie greifen von den beiden Stirnseiten in die zweite Deckbahnrolle 15 ein und bilden eine zweite Aufnahmeeinrichtung. Eine Längsmittelachse der zweiten Deckbahnrolle 15 verläuft parallel zu der zweiten Traganordnung 43.

Die zweiten Tragarme 44 sind längs der zweiten Traganordnung 43 relativ zueinander verschiebbar, damit unterschiedlich breite zweite Deckbahnrollen 15 aufnehmbar sind. Dazu hat die Deckbahn-Spleißvorrichtung 4 eine zweite Kolben-Zylinder-Einheit 46, die in ihrer Länge veränderbar ist und an die zweiten Tragarmen 44 angeschlossen ist. Die zweite Kolben-Zylinder-Einheit 46 arbeitet vorzugsweise hydraulisch. Die zweiten Tragarme 44 sind außerdem längs der zweiten Traganordnung 43 gemeinsam einheitlich verschiebbar, was zu einer Verschiebung der zweiten Deckbahnrolle 15 längs deren Längsmittelachse bzw. der von dieser abgerollten endlichen zweiten Deckbahn in deren Querrichtung führt. Die zweiten Tragarme 44 sind gemeinsam um die zweite Traganordnung 43 verschwenkbar, die eine horizontal verlaufende Schwenkachse vorgibt. Ein derartiges Verschwenken erfolgt beispielsweise beim Aufnehmen oder Abgeben der zweiten Deckbahnrolle 15. Die zweiten Tragarme 44 sind außerdem um die zweite Traganordnung 43 relativ zueinander verschwenkbar, was eine Verkippung der zweiten Deckbahnrolle 15 und somit eine Auslenkung der endlichen zweiten Deckbahn 14 bzw. endlosen Deckbahn 17 in ihrer Querrichtung ermöglicht.

Die endliche erste Deckbahn und die endliche zweite Deckbahn 14 werden von der jeweiligen Deckbahnrolle 12 bzw. 15 in die Spleißeinrichtung der Deckbahn-Spleißvorrichtung 4 geführt.

Gemäß Fig. 1 wird die endliche zweite Deckbahn 14, die gerade die endlose Deckbahn 17 bildet, durch die Schneide- und Verbindeanordnung 18 hindurchgeführt und zu einem dieser nachgeordneten Deckbahn-Speicherwagen 47 geführt, der mindestens eine Umlenkwalze 48 zum Umlenken der endlosen Deckbahn 17 umfasst und längs einer Führung 49 zum Erzeugen bzw. Auflösen von Schleifen der endlosen Deckbahn 17 verlagerbar ist. Die Führung 49 erstreckt sich parallel zu dem Boden und somit horizontal. Die mindestens eine Umlenkwalze 48 ist längs der Führung 49 bzw. in deren Ebene verkippbar. In ihrer Grundstellung verläuft die mindestens eine Umlenkwalze 48 senkrecht zu der Förderrichtung 34 der endlosen Deckbahn 17. Bezüglich einer möglichen Verstellung der mindestens einen Umlenkwalze 48 und eines vorteilhaften genauen Aufbaus der Deckbahn-Spleißvorrichtung 4 sowie deren bevorzugten Funktion wird beispielhaft auf die DE 10 2014 207 050 A1 (US 2015/0291380 A1) verwiesen.

Die endliche erste Deckbahn ist vorzugsweise in der Schneide- und Verbindeanordnung 18 für den späteren Gebrauch gehalten.

Dem Deckbahn-Speicherwagen 47 ist ein Deckbahn-Auslauf 50 der Deckbahn-Spleißvorrichtung 4 nachgeordnet.

Wie Fig. 3 zeigt, weist die erste Riffelwalze 22 eine Vielzahl von Ringnuten 54 auf, die längs der ersten Riffelwalze 22 beabstandet zueinander angeordnet sind und sich um die Längsmittelachse der ersten Riffelwalze 22 erstrecken. Sie sind nach außen offen und endlos. Die Ringnuten 54 verlaufen in senkrecht zu der Längsmittelachse der ersten Riffelwalze 22 verlaufenden Ebenen. Die zweite Riffelwalze 23 weist bevorzugt keine Ringnuten auf.

Die Leimauftragseinrichtung 24 hat zwei Leimdämme 55, die dicht an der ersten Riffelwalze 22 anliegen und senkrecht zu dieser verlaufen. Sie sind längs der ersten Riffelwalze 22 verschiebbar. Die Leimdämme 55 sind dabei relativ zueinander oder auch gemeinsam einheitlich verschiebbar.

Der endlosen Zwischenbahn 10 ist eine erste Querpositions-Erfassungseinrichtung 51 zugeordnet, die zwischen der Zwischenbahn-Spleißvorrichtung 3 und der Vorrichtung 1 zum Herstellen einer einseitig kaschierten, endlosen Wellpappebahn, genauer zwischen der Zwischenbahn-Spleißvorrichtung 3 und der Umlenkwalze 19, angeordnet ist. Die erste Querpositions-Erfassungseinrichtung 51 ist in der Förderrichtung 33 der endlosen Zwischenbahn 10 somit einem Zwischenbahn-Auslauf der Zwischenbahn-Spleißvorrichtung 3 nachgeordnet. Sie ist in der Förderrichtung 33 der endlosen Zwischenbahn 10 der Riffeleinrichtung 23 vorgeordnet.

Der endlosen Deckbahn 17 ist eine zweite Querpositions-Erfassungseinrichtung 52 zugeordnet, die zwischen der Heizeinrichtung 20 und der Anpressbandeinrichtung 28 der Vorrichtung 1 zum Herstellen einer einseitig kaschierten, endlosen Wellpappebahn angeordnet ist. Die zweite Querpositions-Erfassungseinrichtung 52 ist somit der Deckbahn-Spleißvorrichtung 4 bzw. deren Deckbahn-Auslauf 50 in der Förderrichtung 34 der endlosen Deckbahn 34 nachgeordnet. Sie ist der Anpressbandeinrichtung 28 in der Förderrichtung 34 der endlosen Deckbahn 34 vorgeordnet.

Die erste Querpositions-Erfassungseinrichtung 51 und die zweite Querpositions-Erfassungseinrichtung 52 stehen mit einer Signalverarbeitungseinheit 53 in Signalverbindung. Die Signalverarbeitungseinheit 53 empfängt von den Querpositions-Erfassungseinrichtungen 51, 52 Signale, die die jeweilige aktuelle Querposition der endlosen Zwischenbahn 10 und Deckbahn 17 betreffen. Sie kennt die Position der Ringnuten 54 der ersten Riffelwalze 22. Bevorzugt kennt die Signalverarbeitungseinheit 53 auch die Länge der endlosen Zwischenbahn 10 zwischen der Zwischenbahn-Spleißvorrichtung 3 und der ersten Querpositions-Erfassungseinrichtung 51. Sie kennt vorzugsweise auch die Länge der endlosen Zwischenbahn 10 zwischen der ersten Querpositions-Erfassungseinrichtung 51 und der Vorrichtung 1 zum Herstellen einer einseitig kaschierten, endlosen Wellpappebahn. Bevorzugt kennt die Signalverarbeitungseinheit 53 auch die Länge der endlosen Deckbahn 17 zwischen der Deckbahn-Spleißvorrichtung 4 und der zweiten Querpositions-Erfassungseinrichtung 52. Sie kennt vorzugsweise auch die Länge der endlosen Deckbahn 17 zwischen der zweiten Querpositions-Erfassungseinrichtung 52 und der Vorrichtung 1 zum Herstellen einer einseitig kaschierten, endlosen Wellpappebahn.

Die Signalverarbeitungseinheit 53 wertet die von der ersten Querpositions-Erfassungseinrichtung 51 und zweiten Querpositions-Erfassungseinrichtung 52 erfassten Querpositionen der endlosen Zwischenbahn 10 und Deckbahn 17 relativ zueinander aus. Sie berechnet zur Bestimmung einer Querabweichung bzw. eines seitlichen Versatzes der endlosen Zwischenbahn 10 und der endlosen Deckbahn 17 zueinander eine Differenz zwischen einer bezüglich der Querrichtung vorliegenden Mitte der endlosen Zwischenbahn 10 und der endlosen Deckbahn 17.

Die Signalverarbeitungseinheit 53 ist im Stande, einen seitlichen Versatz der Materialbahnen bzw. der endlosen Zwischenbahn und Deckbahn 10, 17 zueinander zu erkennen. Wenn die Signalverarbeitungseinheit 53 dabei eine Abweichung zwischen einem Istwert und einem Sollwert feststellt, so erfolgt eine entsprechende Querverlagerung der zweiten Materialbahn bzw. endlosen Deckbahn 17 in der Vorrichtung 1 zum Herstellen einer einseitig kaschierten, endlosen Wellpappebahn, beispielsweise längs der ersten Riffelwalze 22 und der Anpressband-Umlenkwalzen 29. In Abhängigkeit der erfassten Querabweichung erfolgt dafür die entsprechende Betätigung der Deckbahn-Spleißvorrichtung 4.

Dazu steht die Signalverarbeitungseinheit 53 mit dem Deckbahn-Speicherwagen 47 und den Abrolleinrichtungen 13, 16 bzw. mit entsprechenden Verlagerungsantrieben zur entsprechenden Verlagerung bzw. Verstellung derselben in Signalverbindung. Die Signalverbindung kann drahtlos oder drahtgebunden ausgeführt sein. Alternativ steht dazu die Signalverarbeitungseinheit 53 mit dem Deckbahn-Speicherwagen 47 oder den Abrolleinrichtungen 13, 16 bzw. mit mindestens einem entsprechenden Verlagerungsantrieb zur entsprechenden Verlagerung bzw. Verstellung des Deckbahn-Speicherwagens 47 bzw. der Abrolleinrichtungen 13, 16 in Signalverbindung. Alternativ oder zusätzlich steht dazu die Signalverarbeitungseinheit 53 mit der Zwischenbahn-Spleißvorrichtung 3, insbesondere deren Zwischenbahn-Speicherwagen und/oder Abrolleinrichtungen 7, 9 bzw. mit entsprechenden Verlagerungsantrieben zur entsprechenden Verlagerung bzw. Verstellung derselben, in Signalverbindung.

Die Signalverarbeitungseinheit 53 steht mit den Leimdämmen 55 bzw. entsprechenden Verlagerungsantrieben zur Verlagerung derselben in Signalverbindung, die drahtlos oder drahtgebunden ausgeführt ist. Bei einer Querverlagerung der endlosen Zwischenbahn 10 in der Vorrichtung 1 zum Herstellen einer einseitig kaschierten Wellpappebahn erfolgt entsprechend eine Verlagerung der Leimdämme 55.

Die Signalverarbeitungseinheit 53 betätigt anfangs bzw. für die Inbetriebnahme der Anordnung die erste Abrollvorrichtung 3 derart, dass die beiden Seitenkanten der endlosen Zwischenbahn 10 seitlich versetzt zu den Ringnuten 54 der ersten Riffelwalze 22 bzw. längs der ersten Riffelwalze 22 versetzt zu den Ringnuten 54 angeordnet sind.

Gemäß einer alternativen Ausführungsform ist die Wellpappeanlage imstande, eine fünflagige Wellpappebahn zu erzeugen. Günstigerweise sind dann zwei der Anordnungen vorhanden.

## Patentansprüche

1. Anordnung, umfassend
a) eine erste Abrollvorrichtung (3) zum Abrollen einer ersten Materialbahn (5, 10) von mindestens einer ersten Materialbahnrolle (6, 8),
b) eine zweite Abrollvorrichtung (4) zum Abrollen einer zweiten Materialbahn (14, 17) von mindestens einer zweiten Materialbahnrolle (12, 15),
c) eine Vorrichtung (1) zum Herstellen einer einseitig kaschierten Wellpappebahn aus der ersten Materialbahn (5, 10) und der zweiten Materialbahn (14, 17), wobei die Vorrichtung (1) zum Herstellen einer einseitig kaschierten Wellpappebahn aufweist
i. eine Riffeleinrichtung (21) zum Riffeln der ersten Materialbahn (5, 10) unter Bildung einer Wellbahn,
ii. eine Leimauftragseinrichtung (24) zum Beleimen der Wellbahn (5, 10),
iii. eine Anpresseinrichtung (28) zum Anpressen der beleimten Wellbahn (5, 10) und der zweiten Materialbahn (14, 17) unter Bildung einer einseitig kaschierten Wellpappebahn (2) aneinander, und
iv. einen Auslauf (50) für die einseitig kaschierte Wellpappebahn (2),
d) eine der Riffeleinrichtung (21) in Förderrichtung (33) der ersten Materialbahn (5, 10) vorgeordnete erste Querpositions-Erfassungseinrichtung (51) zum Erfassen einer jeweiligen ersten Querposition der ersten Materialbahn (5, 10) unter Erzeugung erster Querpositions-Signale der ersten Materialbahn (5, 10),
e) eine der Anpresseinrichtung (28) in Förderrichtung (34) der zweiten Materialbahn (14, 17) vorgeordnete zweite Querpositions-Erfassungseinrichtung (52) zum Erfassen einer jeweiligen zweiten Querposition der zweiten Materialbahn (14, 17) unter Erzeugung zweiter Querpositions-Signale der zweiten Materialbahn (14, 17), und
f) eine Signalverarbeitungseinheit (53), die
i. mit der ersten Querpositions-Erfassungseinrichtung (51) zum Empfangen der ersten Querpositions-Signale der ersten Materialbahn (5, 10) in Signalverbindung steht,
ii. mit der zweiten Querpositions-Erfassungseinrichtung (52) zum Empfangen der zweiten Querpositions-Signale der zweiten Materialbahn (14, 17) in Signalverbindung steht,
iii. mit der zweiten Abrollvorrichtung (4) in Signalverbindung steht, und
iv. bei einer festgestellten Querabweichung zwischen der ersten Materialbahn (5, 10) und der zweiten Materialbahn (14, 17) anhand der ersten und zweiten Querpositions-Signale über einem Sollwert im Stande ist, die zweite Abrollvorrichtung (4) derart zu betätigen, dass sich die zweite Materialbahn (14, 17) in der Vorrichtung (1) zum Herstellen einer einseitig kaschierten Wellpappebahn in ihrer Querrichtung zur Reduzierung der Querabweichung verlagert,
**dadurch gekennzeichnet, dass**
g) die Signalverarbeitungseinheit (53) im Stande ist, die erste Abrollvorrichtung (3) derart zu betätigen, dass mindestens eine Seitenkante der ersten Materialbahn (5, 10) beabstandet zu äußeren Nuten (54) von mindestens einer Riffelwalze (22, 23) der Riffeleinrichtung (21) angeordnet ist, wobei die äußeren Nuten (54) der jeweiligen Riffelwalze (22, 23) eine Riffelung dieser Riffelwalze (22, 23) schneiden.

2. Anordnung nach Anspruch 1, **dadurch gekennzeichnet, dass** die erste Querpositions-Erfassungseinrichtung (51) in der Förderrichtung (33) der ersten Materialbahn (5, 10) der Vorrichtung (1) zum Herstellen einer einseitig kaschierten Wellpappebahn vorgeordnet ist.

3. Anordnung nach Anspruch 1 oder 2, **dadurch gekennzeichnet, dass** die zweite Querpositions-Erfassungseinrichtung (52) in der Förderrichtung (34) der zweiten Materialbahn (14, 17) der Vorrichtung (1) zum Herstellen einer einseitig kaschierten Wellpappebahn vorgeordnet ist.

4. Anordnung nach einem der vorherigen Ansprüche, **dadurch gekennzeichnet, dass** die zweite Abrollvorrichtung (4) als Spleißvorrichtung zum Erzeugen einer endlosen zweiten Materialbahn (17) ausgebildet ist.

5. Anordnung nach einem der vorherigen Ansprüche, **dadurch gekennzeichnet, dass** die zweite Abrollvorrichtung (4) mindestens eine Aufnahmeeinrichtung (41, 45) zum Aufnehmen der mindestens einen zweiten Materialbahnrolle (12, 15) aufweist, wobei die mindestens eine Aufnahmeeinrichtung (41, 45) zum Verlagern der zweiten Materialbahn (14, 17) in ihrer Querrichtung in Abhängigkeit der Querabweichung in der Vorrichtung (1) zum Herstellen einer einseitig kaschierten Wellpappebahn gegenüber einer Grundstellung verlagerbar, insbesondere verschiebbar und/oder verkippbar, ist.

6. Anordnung nach einem der vorherigen Ansprüche, **dadurch gekennzeichnet, dass** die zweite Abrollvorrichtung (4) einen verlagerbaren Materialbahn-Speicherwagen (47) zum Speichern der zweiten Materialbahn (14, 17) aufweist, wobei der Materialbahn-Speicherwagen (47) zumindest teilweise zum Verlagern der zweiten Materialbahn (14, 17) in ihrer Querrichtung in Abhängigkeit der Querabweichung in der Vorrichtung (1) zum Herstellen einer einseitig kaschierten Wellpappebahn gegenüber einer Grundstellung verlagerbar, insbesondere verschiebbar und/oder verkippbar, ist.

7. Anordnung nach einem der vorherigen Ansprüche, **dadurch gekennzeichnet, dass** die Signalverarbeitungseinheit (53) gegebenenfalls eine Verstellung der zweiten Materialbahn (14, 17) in ihrer zweiten Querposition nach der ersten Querposition der ersten Materialbahn (5, 10) veranlasst.

8. Anordnung nach einem der vorherigen Ansprüche, **dadurch gekennzeichnet, dass** die Signalverarbeitungseinheit (53) für eine Feststellung der Querabweichung eine Differenz zwischen einer Mitte der ersten Materialbahn (5, 10) bezüglich deren Querrichtung und einer Mitte der zweiten Materialbahn (14, 17) bezüglich deren Querrichtung in der Vorrichtung (1) zum Herstellen einer einseitig kaschierten Wellpappebahn berechnet.

9. Anordnung nach einem der vorherigen Ansprüche, **dadurch gekennzeichnet, dass** die Leimauftragseinrichtung (24) mindestens einen Leimdamm (55) zur seitlichen Begrenzung der Beleimung der ersten Materialbahn (5, 10) aufweist, wobei die Signalverarbeitungseinheit mit mindestens einem Leimdamm-Verlagerungsantrieb in Signalverbindung steht und in Abhängigkeit der festgestellten Querposition der ersten Materialbahn (5, 10) und/oder der zweiten Materialbahn (14, 17) gegebenenfalls eine Verlagerung des mindestens einen Leimdamms (55) veranlasst.

10. Wellpappeanlage mit mindestens einer Anordnung nach einem der vorherigen Ansprüche.

11. Verfahren, umfassend die Schritte
- Abrollen einer ersten Materialbahn (5, 10) von mindestens einer ersten Materialbahnrolle (6, 8) mittels einer ersten Abrollvorrichtung (3),
- Abrollen einer zweiten Materialbahn (14, 17) von mindestens einer zweiten Materialbahnrolle (12, 15) mittels einer zweiten Abrollvorrichtung (4),
- Herstellen einer einseitig kaschierten Wellpappebahn (2) aus der ersten Materialbahn (5, 10) und der zweiten Materialbahn (14, 17) mittels einer Vorrichtung (1) zum Herstellen einer einseitig kaschierten Wellpappebahn, wobei die Vorrichtung (1) zum Herstellen einer einseitig kaschierten Wellpappebahn aufweist
- eine Riffeleinrichtung (21) zum Riffeln der ersten Materialbahn (5, 10) unter Bildung einer Wellbahn,
- eine Leimauftragseinrichtung (24) zum Beleimen der Wellbahn (5, 10),
-- eine Anpresseinrichtung (28) zum Anpressen der beleimten Wellbahn (5, 10) und der zweiten Materialbahn (14, 17) unter Bildung der einseitig kaschierten Wellpappebahn (2), und
- einen Auslauf (50) für die einseitig kaschierte Wellpappebahn (2),
- Erfassen einer jeweiligen ersten Querposition der ersten Materialbahn (5, 10) unter Erzeugung erster Querpositions-Signale der ersten Materialbahn (5, 10) mittels einer der Riffeleinrichtung (21) in Förderrichtung (33) der ersten Materialbahn (5, 10) vorgeordneten ersten Querpositions-Erfassungseinrichtung (51),
- Erfassen einer jeweiligen zweiten Querposition der zweiten Materialbahn (14, 17) unter Erzeugung zweiter Querpositions-Signale der zweiten Materialbahn (14, 17) mittels einer der Anpresseinrichtung (28) in Förderrichtung (34) der zweiten Materialbahn (14, 17) vorgeordneten zweiten Querpositions-Erfassungseinrichtung (52),
- Empfangen der ersten Querpositions-Signale der ersten Materialbahn (5, 10) und der zweiten Querpositions-Signale der zweiten Materialbahn (14, 17) von einer Signalverarbeitungseinheit (53), die mit der zweiten Abrollvorrichtung (4) in Signalverbindung steht, und
- Betätigen der zweiten Abrollvorrichtung (4) bei einer festgestellten Querabweichung zwischen der ersten Materialbahn (5, 10) und der zweiten Materialbahn (14, 17) über einem Sollwert anhand der ersten und zweiten Querpositions-Signale derart, dass die zweite Materialbahn (14, 17) in der Vorrichtung (1) zum Herstellen einer einseitig kaschierten Wellpappebahn in ihrer Querrichtung zur Reduzierung der Querabweichung verlagert wird,
**dadurch gekennzeichnet, dass**
- die Signalverarbeitungseinheit (53) im Stande ist, die erste Abrollvorrichtung (3) derart zu betätigen, dass mindestens eine Seitenkante der ersten Materialbahn (5, 10) beabstandet zu äußeren Nuten (54) von mindestens einer Riffelwalze (22, 23) der Riffeleinrichtung (21) angeordnet ist, wobei die äußeren Nuten (54) der jeweiligen Riffelwalze (22, 23) eine Riffelung dieser Riffelwalze (22, 23) schneiden.

## Claims

1. Assembly, comprising
a) a first unwinding device (3) for unwinding a first material web (5, 10) from at least one first material web roll (6, 8),
b) a second unwinding device (4) for unwinding a second material web (14, 17) from at least one second material web roll (12, 15),
c) a device (1) for producing a corrugated board web which is laminated on one side from the first material web (5, 10) and the second material web (14, 17), the device (1) for producing a corrugated board web which is laminated on one side having
i. a corrugating apparatus (21) for corrugating the first material web (5, 10) to form a corrugated web,
ii. a glue application apparatus (24) for gluing the corrugated web (5, 10),
iii. a pressing apparatus (28) for pressing the glued corrugated web (5, 10) and the second material web (14, 17) against each other to form a corrugated board web (2) which is laminated on one side, and
iv. an outlet (50) for the corrugated board web (2) which is laminated on one side,
d) a first transverse position detection apparatus (51), arranged upstream of the corrugating apparatus (21) in the conveying direction (33) of the first material web (5, 10), for detecting a relevant first transverse position of the first material web (5, 10) and generating first transverse position signals of the first material web (5, 10),
e) a second transverse position detection apparatus (52), arranged upstream of the pressing apparatus (28) in the conveying direction (34) of the second material web (14, 17), for detecting a relevant second transverse position of the second material web (14, 17) and generating second transverse position signals of the second material web (14, 17), and
f) a signal processing unit (53) which
i. is in signal connection with the first transverse position detection apparatus (51) for receiving the first transverse position signals of the first material web (5, 10),
ii. is in signal connection with the second transverse position detection apparatus (52) for receiving the second transverse position signals of the second material web (14, 17),
iii. is in signal connection with the second unwinding device (4), and which
iv. if a transverse deviation between the first material web (5, 10) and the second material web (14, 17) is detected to be above a target value on the basis of the first and second transverse position signals, is able to actuate the second unwinding device (4) in such a way that the second material web (14, 17) in the device (1) for producing a corrugated board web which is laminated on one side is displaced in its transverse direction in order to reduce the transverse deviation,
**characterized in that**
g) the signal processing unit (53) is able to actuate the first unwinding device (3) in such a way that at least one side edge of the first material web (5, 10) is arranged at a distance from outer grooves (54) of at least one corrugating roller (22, 23) of the corrugating apparatus (21), the outer grooves (54) of the relevant corrugating roller (22, 23) intersecting a corrugation of this corrugating roller (22, 23).

2. Assembly according to claim 1, **characterized in that** the first transverse position detection apparatus (51) is arranged upstream of the device (1) for producing a corrugated board web which is laminated on one side, in the conveying direction (33) of the first material web (5, 10).

3. Assembly according to claim 1 or 2, **characterized in that** the second transverse position detection apparatus (52) is arranged upstream of the device (1) for producing a corrugated board web which is laminated on one side, in the conveying direction (34) of the second material web (14, 17).

4. Assembly according to any one of the preceding claims,
**characterized in that** the second unwinding device (4) is designed as a splicing device for producing an endless second material web (17).

5. Assembly according to any one of the preceding claims,
**characterized in that** the second unwinding device (4) has at least one receiving apparatus (41, 45) for receiving the at least one second material web roll (12, 15), the at least one receiving apparatus (41, 45) being displaceable, in particular slidable and/or tiltable, relative to a basic position in order to displace the second material web (14, 17) in its transverse direction according to the transverse deviation in the device (1) for producing a corrugated board web which is laminated on one side.

6. Assembly according to any one of the preceding claims,
**characterized in that** the second unwinding device (4) has a displaceable material web storage carriage (47) for storing the second material web (14, 17), the material web storage carriage (47) being at least partially displaceable, in particular slidable and/or tiltable, relative to a basic position in order to displace the second material web (14, 17) in its transverse direction according to the transverse deviation in the device (1) for producing a corrugated board web which is laminated on one side.

7. Assembly according to any one of the preceding claims,
**characterized in that** the signal processing unit (53) optionally causes an adjustment of the second material web (14, 17) in its second transverse position according to the first transverse position of the first material web (5, 10).

8. Assembly according to any one of the preceding claims,
**characterized in that** the signal processing unit (53) calculates a difference between a center of the first material web (5, 10) with respect to its transverse direction and a center of the second material web (14, 17) with respect to its transverse direction in the device (1) for producing a corrugated board web which is laminated on one side, in order to determine the transverse deviation.

9. Assembly according to any one of the preceding claims,
**characterized in that** the glue application apparatus (24) has at least one glue dam (55) for laterally limiting the gluing of the first material web (5, 10), the signal processing unit being in signal connection with at least one glue dam displacement drive and, according to the determined transverse position of the first material web (5, 10) and/or the second material web (14, 17), optionally causing a displacement of the at least one glue dam (55).

10. Corrugator comprising at least one assembly according to any one of the preceding claims.

11. Method comprising the steps of
- unrolling a first material web (5, 10) from at least one first material web roll (6, 8) by means of a first unrolling device (3),
- unrolling a second material web (14, 17) from at least one second material web roll (12, 15) by means of a second unrolling device (4),
- producing a corrugated board web (2) which is laminated on one side from the first material web (5, 10) and the second material web (14, 17) by means of a device (1) for producing a corrugated board web which is laminated on one side, the device (1) for producing a corrugated board web which is laminated on one side having
-- a corrugating apparatus (21) for corrugating the first material web (5, 10) to form a corrugated web,
-- a glue application apparatus (24) for gluing the corrugated web (5, 10),
-- a pressing apparatus (28) for pressing the glued corrugated web (5, 10) and the second material web (14, 17) to form the corrugated board web (2) which is laminated on one side, and
-- an outlet (50) for the corrugated board web (2) which is laminated on one side,
- detecting a relevant first transverse position of the first material web (5, 10) and generating first transverse position signals of the first material web (5, 10) by means of a first transverse position detection apparatus (51) arranged upstream of the corrugating apparatus (21) in the conveying direction (33) of the first material web (5, 10),
- detecting a relevant second transverse position of the second material web (14, 17) and generating second transverse position signals of the second material web (14, 17) by means of a second transverse position detection apparatus (52) arranged upstream of the pressing apparatus (28) in the conveying direction (34) of the second material web (14, 17),
- receiving the first transverse position signals of the first material web (5, 10) and the second transverse position signals of the second material web (14, 17) from a signal processing unit (53) which is in signal connection with the second unwinding device (4), and
- actuating the second unwinding device (4), if a transverse deviation between the first material web (5, 10) and the second material web (14, 17) is detected to be above a target value on the basis of the first and second transverse position signals, in such a way that the second material web (14, 17) in the device (1) for producing a corrugated board web which is laminated on one side is displaced in its transverse direction in order to reduce the transverse deviation,
**characterized in that**
- the signal processing unit (53) is able to actuate the first unwinding device (3) in such a way that at least one side edge of the first material web (5, 10) is arranged at a distance from outer grooves (54) of at least one corrugating roller (22, 23) of the corrugating apparatus (21), the outer grooves (54) of the relevant corrugating roller (22, 23) intersecting a corrugation of this corrugating roller (22, 23).

## Revendications

1. Agencement, comprenant
a) un premier dispositif de déroulement (3) permettant de dérouler une première bande de matériau (5, 10) d'au moins un premier rouleau de bande de matériau (6, 8),
b) un second dispositif de déroulement (4) permettant de dérouler une seconde bande de matériau (14, 17) d'au moins un second rouleau de bande de matériau (12, 15),
c) un dispositif (1) permettant de fabriquer une bande de carton ondulé contrecollée sur une face à partir de la première bande de matériau (5, 10) et de la seconde bande de matériau (14, 17), dans lequel le dispositif (1) permettant de fabriquer une bande de carton ondulé contrecollée sur une face présente
i. un appareil de cannelage (21) permettant de canneler la première bande de matériau (5, 10) pour former une bande ondulée,
ii. un appareil d'encollage (24) permettant d'encoller la bande ondulée (5, 10),
iii. un appareil de pressage (28) permettant de presser la bande ondulée (5, 10) encollée et la seconde bande de matériau (14, 17) l'une contre l'autre pour former une bande de carton ondulé (2) contrecollée sur une face, et
iv. une sortie (50) pour la bande de carton ondulé (2) contrecollée sur une face,
d) un premier appareil de détection de position transversale (51) disposé en amont de l'appareil de cannelage (21) dans le sens de transport (33) de la première bande de matériau (5, 10) et permettant de détecter une première position transversale respective de la première bande de matériau (5, 10) en générant des premiers signaux de position transversale de la première bande de matériau (5, 10),
e) un second appareil de détection de position transversale (52) disposé en amont de l'appareil de pressage (28) dans le sens de transport (34) de la seconde bande de matériau (14, 17) et permettant de détecter une seconde position transversale respective de la seconde bande de matériau (14, 17) en générant des seconds signaux de position transversale de la seconde bande de matériau (14, 17), et
f) une unité de traitement de signaux (53) qui
i. est en connexion par signaux avec le premier appareil de détection de position transversale (51) pour la réception des premiers signaux de position transversale de la première bande de matériau (5, 10),
ii. est en connexion par signaux avec le second appareil de détection de position transversale (52) pour la réception des seconds signaux de position transversale de la seconde bande de matériau (14, 17),
iii. est en connexion par signaux avec le second dispositif de déroulement (4), et
iv. en cas d'écart transversal constaté entre la première bande de matériau (5, 10) et la seconde bande de matériau (14, 17) à l'aide des premiers et seconds signaux de position transversale au-dessus d'une valeur de consigne, est capable d'actionner le second dispositif de déroulement (4) de telle sorte que la seconde bande de matériau (14, 17) se déplace dans sa direction transversale dans le dispositif (1) permettant de fabriquer une bande de carton ondulé contrecollée sur une face afin de réduire l'écart transversal,
**caractérisé en ce que**
g) l'unité de traitement de signaux (53) est capable d'actionner le premier dispositif de déroulement (3) de telle sorte qu'au moins un bord latéral de la première bande de matériau (5, 10) est disposé à distance de rainures extérieures (54) d'au moins un rouleau de cannelage (22, 23) de l'appareil de cannelage (21), dans lequel les rainures extérieures (54) du rouleau de cannelage (22, 23) respectif coupent une cannelure dudit rouleau de cannelage (22, 23).

2. Agencement selon la revendication 1, **caractérisé en ce que** le premier appareil de détection de position transversale (51) est disposé en amont, dans le sens de transport (33) de la première bande de matériau (5, 10), du dispositif (1) permettant de fabriquer une bande de carton ondulé contrecollée sur une face.

3. Agencement selon la revendication 1 ou 2, **caractérisé en ce que** le second appareil de détection de position transversale (52) est disposé en amont, dans le sens de transport (34) de la seconde bande de matériau (14, 17), du dispositif (1) permettant de fabriquer une bande de carton ondulé contrecollée sur une face.

4. Agencement selon l'une des revendications précédentes,
**caractérisé en ce que** le second dispositif de déroulement (4) est conçu comme un dispositif de raccordement permettant de produire une seconde bande de matériau (17) sans fin.

5. Agencement selon l'une des revendications précédentes,
**caractérisé en ce que** le second dispositif de déroulement (4) présente au moins un appareil de réception (41, 45) permettant de recevoir l'au moins un second rouleau de bande de matériau (12, 15), dans lequel l'au moins un appareil de réception (41, 45) peut être déplacé, en particulier peut coulisser et/ou basculer, par rapport à une position de base pour déplacer la seconde bande de matériau (14, 17) dans sa direction transversale en fonction de l'écart transversal dans le dispositif (1) permettant de fabriquer une bande de carton ondulé contrecollée sur une face.

6. Agencement selon l'une des revendications précédentes,
**caractérisé en ce que** le second dispositif de déroulement (4) présente un chariot de stockage de bande de matériau (47) pouvant être déplacé et permettant de stocker la seconde bande de matériau (14, 17), dans lequel le chariot de stockage de bande de matériau (47) peut être déplacé, en particulier peut coulisser et/ou basculer, au moins partiellement par rapport à une position de base pour déplacer la seconde bande de matériau (14, 17) dans sa direction transversale en fonction de l'écart transversal dans le dispositif (1) permettant de fabriquer une bande de carton ondulé contrecollée sur une face.

7. Agencement selon l'une des revendications précédentes,
**caractérisé en ce que** l'unité de traitement de signaux (53) provoque éventuellement un réglage de la seconde bande de matériau (14, 17) dans sa seconde position transversale après la première position transversale de la première bande de matériau (5, 10).

8. Agencement selon l'une des revendications précédentes,
**caractérisé en ce que** l'unité de traitement de signaux (53) calcule, pour une constatation de l'écart transversal, une différence entre un centre de la première bande de matériau (5, 10) par rapport à sa direction transversale et un centre de la seconde bande de matériau (14, 17) par rapport à sa direction transversale dans le dispositif (1) permettant de fabriquer une bande de carton ondulé contrecollée sur une face.

9. Agencement selon l'une des revendications précédentes,
**caractérisé en ce que** l'appareil d'encollage (24) présente au moins un barrage pour colle (55) permettant de limiter latéralement l'encollage de la première bande de matériau (5, 10), dans lequel l'unité de traitement de signaux est en connexion par signaux avec au moins un entraînement de déplacement de barrage pour colle et provoque éventuellement un déplacement de l'au moins un barrage pour colle (55) en fonction de la position transversale constatée de la première bande de matériau (5, 10) et/ou de la seconde bande de matériau (14, 17).

10. Installation pour carton ondulé comportant au moins un agencement selon l'une des revendications précédentes.

11. Procédé, comprenant les étapes consistant à
- dérouler une première bande de matériau (5, 10) d'au moins un premier rouleau de bande de matériau (6, 8) au moyen d'un premier dispositif de déroulement (3),
- dérouler une seconde bande de matériau (14, 17) d'au moins un second rouleau de bande de matériau (12, 15) au moyen d'un second dispositif de déroulement (4),
- fabriquer une bande de carton ondulé (2) contrecollée sur une face à partir de la première bande de matériau (5, 10) et de la seconde bande de matériau (14, 17) au moyen d'un dispositif (1) permettant de fabriquer une bande de carton ondulé contrecollée sur une face, dans lequel le dispositif (1) permettant de fabriquer une bande de carton ondulé contrecollée sur une face présente
-- un appareil de cannelage (21) permettant de canneler la première bande de matériau (5, 10) pour former une bande ondulée,
-- un appareil d'encollage (24) permettant d'encoller la bande ondulée (5, 10),
-- un appareil de pressage (28) permettant de presser la bande ondulée (5, 10) encollée et la seconde bande de matériau (14, 17) pour former la bande de carton ondulé (2) contrecollée sur une face, et
-- une sortie (50) pour la bande de carton ondulé (2) contrecollée sur une face,
- détecter une première position transversale respective de la première bande de matériau (5, 10) en générant des premiers signaux de position transversale de la première bande de matériau (5, 10) au moyen d'un premier appareil de détection de position transversale (51) disposé en amont de l'appareil de cannelage (21) dans le sens de transport (33) de la première bande de matériau (5, 10),
- détecter une seconde position transversale respective de la seconde bande de matériau (14, 17) en générant des seconds signaux de position transversale de la seconde bande de matériau (14, 17) au moyen d'un second appareil de détection de position transversale (52) disposé en amont de l'appareil de pressage (28) dans le sens de transport (34) de la seconde bande de matériau (14, 17),
- recevoir les premiers signaux de position transversale de la première bande de matériau (5, 10) et les seconds signaux de position transversale de la seconde bande de matériau (14, 17) en provenance d'une unité de traitement de signaux (53) qui est en connexion par signaux avec le second dispositif de déroulement (4), et
- actionner le second dispositif de déroulement (4) en cas d'écart transversal constaté entre la première bande de matériau (5, 10) et la seconde bande de matériau (14, 17) au-dessus d'une valeur de consigne à l'aide des premiers et seconds signaux de position transversale de telle sorte que la seconde bande de matériau (14, 17) est déplacée dans sa direction transversale dans le dispositif (1) permettant de fabriquer une bande de carton ondulé contrecollée sur une face afin de réduire l'écart transversal,
**caractérisé en ce que**
- l'unité de traitement de signaux (53) est capable d'actionner le premier dispositif de déroulement (3) de telle sorte qu'au moins un bord latéral de la première bande de matériau (5, 10) est disposé à distance de rainures extérieures (54) d'au moins un rouleau de cannelage (22, 23) de l'appareil de cannelage (21), dans lequel les rainures extérieures (54) du rouleau de cannelage (22, 23) respectif coupent une cannelure dudit rouleau de cannelage (22, 23).
